# NEUE EUROPÄISCHE PATENTSCHRIFT

(11) **EP 0 881 279 B2**
(45) Veröffentlichungstag und Bekanntmachung des Hinweises auf die Entscheidung über den Einspruch: **18.04.2007**
(45) Hinweis auf die Patenterteilung: 02.01.2003
(21) Anmeldenummer: 98108983.2
(22) Anmeldetag: 18.05.1998
(51) Int. Cl.: C11D 1/62, C11D 17/06

(54) **Kationtensidhaltige Granulate**
Granules containing cationic surfactant
Granules contenant un tensioactif cationique

(30) Priorität: 26.05.1997 DE 19721885
(43) Veröffentlichungstag der Anmeldung: 02.12.1998
(73) Patentinhaber: Cognis IP Management GmbH, 40589 Düsseldorf (DE)
(72) Erfinder: Artiga Gonzalez, Rene-Andres, Dr. Dipl.-Chem., 40589 Düsseldorf (DE); Böcker, Monika, Dr. Dipl.-Chem., 42799 Leichlingen (DE); Block, Christian, Dr. Dipl.-Chem., 50733 Köln (DE); Hammelstein, Stefan, 40591 Düsseldorf (DE); Jebens, Heinke, 40589 Düsseldorf (DE); Scherler, Judith, Dr. Dipl.-Chem., 42657 Solingen (DE); Schreck, Berthold, Dr. Dipl.-Chem., 40476 Düsseldorf (DE)

(56) Entgegenhaltungen:
- EP-A- 0 111 074
- EP-A- 0 149 264
- EP-A- 0 151 936
- EP-A- 0 163 910
- EP-A- 0 175 287
- EP-A- 0 340 013
- EP-A- 0 521 635
- EP-A- 0 523 287
- EP-A- 0 547 722
- EP-A- 0 690 123
- EP-A- 0 753 571
- WO-A-95/29215
- WO-A-96/17042
- WO-A-97/05221
- GB-A- 2 125 452
- US-A- 3 537 893
- US-A- 3 573 091
- US-A- 3 974 125
- US-A- 4 000 077
- US-A- 4 126 586
- US-A- 4 128 485
- US-A- 4 510 073
- US-A- 4 536 316
- US-A- 4 764 292
- US-A- 4 786 422
- US-A- 4 911 851
- US-A- 5 160 454
- US-A- 5 597 794
- Chemical Abstracts of JP 63254199, JP 63138000, JP 01213476, JP 57010699, JP 59024800.
- The manufacture of detergent powder, de Groot, 1995, University of Eindhoven, Netherlands

## Beschreibung

Die Erfindung liegt auf dem Gebiet der Herstellung kationtensidhaltiger Granulate, wie sie beispielsweise in speziellen Wasch- und Reinigungsmitteln, aber auch in Weichspülern eingesetzt werden.

Kationtenside werden in speziellen Wasch- und Reinigungsmitteln, insbesondere aber in Wäschenachbehandlungsmitteln wie Weichspülern eingesetzt, um den mit den entsprechenden Mitteln behandelten Textilien einen weichen, flauschigen Griff und angenehme Trageeigenschaften zu verleihen. Zusätzlich erleichtert das auf die Textilien aufgebrachte Kationtensid das Bügeln und führt zu einem antistatischen Effekt, der wiederum die Trageeigenschaften verbessert.

Üblicherweise werden die Kationtenside dabei in Form von Dispersionen in die zumeist flüssigen bis pastösen Mittel eingearbeitet. Feste Zubereitungsformen, die als Aktivsubstanz nur Kationtensid und keine anderen Tenside enthalten, sind dabei vergleichsweise selten.

Dennoch hat es an Versuchen nicht gefehlt, Kationtenside auch in Form fester lagerstabiler Zubereitungsformen herzustellen, um so optional auch feste Waschmittelzusammen setzungen oder Weichspüler herstellen zu können.

So beschreibt die deutsche Offenlegungsschrift **DE 32 43 983** (Degussa AG) ein rieselfähiges Weichmacherkonzentrat, das aus einem oder mehreren Kationtensiden besteht, die, gegebenenfalls in Mischung mit einem oder mehreren Lösungsvermittlern, auf synthetische Kieselsäure aufgebracht werden. Die Herstellung der Mittel erfolgt dabei durch Mischen einer Schmelze oder einer Lösung des Kationtensids in Isopropanol mit der gefällten und sprühgetrockneten Kieselsäure.

Pulverförmige Wäscheweichspülmittel, die kationische oberflächenaktive Substanzen, adsorbiert auf hochsaugfähiger Kieselsäure, enthalten, sind auch in der deutschen Offenlegungsschrift **DE 34 02 437** (REWO Chemische Werke GmbH) beschrieben. Hierbei werden die Kationtenside als Schmelze oder Lösung in Isopropanol auf die im Mischer vorgelegte Kieselsäure aufgegeben und dann unter Scherung granuliert.

Spezielle feste Kationtensid-Zubereitungsformen, die durch Alkylierung von Triethanolaminestern in Gegenwart von geeigneten Dispergatoren (insbesondere Fettalkoholen) gewonnen werden, beschreibt die deutsche Patentschrift **DE 43 08 794** (Henkel KGaA). Die auf diese Weise erhaltenen Produkte haben eine flockenähnliche Struktur und geringe Schüttgewichte.

Die beiden erstgenannten Verfahren besitzen den Nachteil, daß das Kationtensid in Form seiner isopropanolischen Lösung oder als Schmelze auf einen unlöslichen Träger aufgebracht wird. Im ersten Fall sind umfangreiche Arbeitsschutz- und Sicherheitsmaßnahmen erforderlich, und zusätzlich muß das Isopropanol später wieder durch Verdampfüng entfernt werden, da Alkohole die Pulvereigenschaften von Waschmittelzusammensetzungen negativ verändern. Im zweiten Falle ist ein Energieaufwand zum Aufschmelzen des Kationtensids erforderlich.
Der Einsatz von Kieselsäure in hohen Mengen führt darüber hinaus bei der Verwendung in Wasch- und Weichspülmitteln zu Rückstandsbildungen bei den behandelten Textilien. Allen Verfahren des Standes der Technik ist der Nachteil gemeinsam, daß sie Produkte liefern, die nur schlecht bzw. nicht rückstandsfrei löslich sind. Das letzgenannte Verfahren liefert darüber hinaus Produkte mit einem unerwünschten niedrigem Schüttgewicht.

Die Aufgabe der Erfindung lag nun darin, ein Verfahren zur Herstellung kationtensidhaltiger Granulate bereitzustellen, das die genannten Verfahrens- und Produktnachteile überwindet.

Gegenstand der Erfindung ist ein festes, kationtensidhaltiges Granulat, das
a) 5 bis 40 Gew.-% eines oder mehrerer quaternierter Triethanolaminester mit textilweichmachender Wirküng der Formel I, worin jede Gruppe R¹ unabhängig voneinander ausgewählt ist aus C₁₋₆-Alkyl-, -Alkenyl- oder -Hydroxyalkylgruppen; jede Gruppe R² unabhängig voneinander ausgewählt ist aus C₈₋₂₈-Alkyl- oder -Alkenylgruppen; T = -O-CO- und n eine ganze Zahl von 0 bis 5 ist,
b) 50 bis 90 Gew.-% eines festen Trägers aus der Gruppe der Alkalimetallsulfate, -carbonate, -silikate, -citrate und -aluminiumsilikate und Citronensäure sowie natürliche Poly saccharide und deren Derivate
c) 0,1 bis 5 Gew.-% eines oder mehrerer Granulierhilfsmittel, aüsgewahlt aüs der Grüppe der Carboxymethyl cellülose, Wasserglässer oder Citronensäure
jeweils bezogen auf das Gewicht des Granulats, enthält.

Das Kationtensid kann dabei in seiner Lieferform direkt in den Mischer gegeben werden, oder in Form einer flüssigen bis pastösen Kationtensid-Zubereitungsform auf den festen Träger aufgedüst werden. Solche Kationtensid-Zubereitungsformen lassen sich beispielsweise durch Mischen handelsüblicher Kationtenside mit Hilfsstoffen wie nichtionischen Tensiden, Polyethylenglycolen oder Polyolen herstellen. Auch niedere Alkohole wie Ethanol und Isopropanol können eingesetzt werden, wobei die Menge an solchen niederen Alkoholen in der flüssigen Kationtensid-Zubereitungsform aus den obengenannten Gründen unter 10 Gew.-% liegen sollte. Hierbei werden feste Kationtenside einfach zugegeben und beaufschlagen den Trägerstoff im Zuge der Granulation; Kationtensid-Lieferungsformen anderer Aggregatzustände werden je nach Viskosität zugegeben, eingegossen oder verdüst. Als feste Träger, auf die das Kationtensid aufgebracht wird, sind Träger aus der Gruppe der Alkalimetallsulfate, -carbonate, -silikate, -citrate, -aluminiumsilikate und Citronensäure ausgewählt. Besonders bevorzugt sind wasserlösliche Trägerstoffe und hierunter insbesondere das Natriumsulfat.

Zusätzlich sind natürliche Polysaccharide wie Cellulose und Stärke sowie ihre Derivate bevorzugte Trägermaterialien Hierzu zählen insbesondere Cellulose und Stärke selbst, aber auch Cellulose- und Stärke-Derivate, die durch polymeranaloge Reaktionen aus Cellulose bzw. Stärke erhältlich sind. Solche chemisch modifizierten Cellulosen bzw. Stärken umfassen dabei beispielsweise Produkte aus Veresterungen bzw. Veretherungen, in denen Hydroxy-Wasserstoffatome substituiert wurden. Aber auch Cellulosen bzw. Stärken, in denen die Hydroxy-Gruppen gegen funktionelle Gruppen, die nicht über ein Sauerstoffatom gebunden sind, ersetzt wurden, lassen sich als Trägermaterial einsetzen. In die Gruppe dieser Derivate fallen beispielsweise Alkalicellulosen, Carboxymethylcellulose (CMC) und -stärke (CMS), Cellulose- und Stärkeester und -ether sowie Aminocellulosen und -stärken.

Als besonders bevorzugtes Trägermaterial aus dieser Gruppe von Wasch- und Reinigungsmittel-Inhaltsstoffen wird Stärke eingesetzt.

Vorzugsweise macht die Menge des festen Trägerstoffs in den entstehenden Granulaten 50 bis 80 Gew.-% des Gewichts des entstehenden Granulats aus.

Die Erfindungsgemäßen Mittel enthalten als kationische Aktivsubstanzen mit textilweichmachender Wirkung 5 bis 40 Gew.-% eines oder mehrere quaternierte Triethanolaminester mit textilweichmachender Wirküng Formel I : worin jede Gruppe R¹ unabhängig voneinander ausgewählt ist aus C₁₋₆-Alkyl-, -Alkenyl- oder -Hydroxyalkylgruppen; jede Gruppe R² unabhängig voneinander ausgewählt ist aus C₈₋₂₈-Alkyl- oder -Alkenylgruppen; T = -O-CO- und n eine ganze Zahl von 0 bis 5 ist.

Die Granulate werden hergestellt, indem man den festen Träger in einem Mischer vorlegt und dann unter niedrigem Energieeintrag mit dem Kationtensid beaufschlagt. Anschließend werden ein oder mehrere Granulierhilfsmittel in Form einer wäßrigen Lösung zugegeben und die Mischung unter hohem Energieeintrag naßgranuliert.

Niedriger Energieeintrag im Sinne des Verfahrens bedeutet langsamlaufende Mischwerkzeuge bzw. der Verzicht auf den Einsatz zusätzlicher Zerhack-Aggregate. Dieser niedrige Energieeintrag ist weiterhin dadurch gekennzeichnet, daß die Rührwelle des Mischers das Mischgut nicht verwirbelt, sondern vielmehr eine Art "Haufwerksmischen" durchgeführt wird. bei dem das Mischgut im Mischer in Drehrichtung angehoben wird. Hoher Energieeintrag bedeutet im Sinne des Verfahrens eine schnelle Drehung der Mischwerkzeuge bzw. der Einsatz zusätzlicher Zerkleinerungsaggregate. Hierbei werden vermehrt Teilchen aus dem Gutbett in den freien Mischraum hineingewirbelt und die Mischung mehr und mehr fluidisiert. In diesem Zustand füllen die Teilchen den Mischer in Form einer Wolke, des sogenannten "mechanisch erzeugten Wirbelbettes" aus. Bei weiter steigenden Drehzahlen wird das Produkt schließlich in Form eines Mischgutrings an die Mischerwand geschleudert, der dort umläuft.

Das Verfahren kann sowohl in Hochintensitäts- als auch in langsamlaufenden Mischern durchgeführt werden, wobei die Hochintensitätsmischer in der ersten Verfahrensstufe langsamlaufend betrieben werden und der für die zweite Verfahrensstufe benötigte Energieeintrag bei den langsamlaufenden Mischern durch Zusatzaggregate wie beispielsweise Messerkränze erbracht wird. Beispiele für schnellaufende Mischer sind der Lödige® CB 30 Recycler, der Schugi® Granulator, der Eirich® -Mischer Typ R oder der Drais® K-TTP 80, Beispiele für langsamlaufende Mischgranulatoren sind der Drais® K-T 160 sowie der Lödige® KM 300. Letzterer wird oftmals als "Lödige Pflugscharmischer" bezeichnet.

Als Granulierhilfsmittel, die in der zweiten Verfahrensstufe in Form wäßriger Lösungen zugegeben werden, sind Carboxymethyl cellülose, Wassergläser oder Citronensäure aüsgewählt. Mit besonderem Vorteil verwendet das erfindungsgemäße Verfahren wäßrige Lösungen von Carboxymethylcellulose (CMC), Wasserglas oder Citronensäure. In Abhängigkeit vom jeweiligen Granulationshilfsmittel weisen die wäßrigen Lösungen unterschiedliche Konzentrationen an den eingesetzten Stoffen auf. So wird CMC beispielsweise in 0,2 bis 5 Gew.-%-igen wäßrigen Lösungen, Wasserglas in Form 10 bis 40 Gew.-%iger wäriger Lösungen und Citronensäure als 5 bis 30 Gew.-%ige wäßrige Lösung eingesetzt.

Die granulierten Teilchen, die im Verfahren entstehen, können den bei Wasch- und Reinigungsmitteln üblichen Nachbehandlungsschritten unterzogen werden. So ist beispielsweise eine Trocknung des Granulats in der Wirbelschicht im Anschluß an die Granulierung bevorzugt. Auch eine Abpuderung, Verrundung oder andersartige Oberflächenbehandlung kann sich direkt an die Granulation oder an eine eventuelle Trocknung anschließen

Die erfindungsgemäßen kationtensidhaltigen Granulate enthalten 5 bis 40 Gew.-% eines oder mehrerer, textilweichmachender quaternierte Triethanolaminester der obengenannten Formel I, 50 bis 90 Gew.-% eines festens Trägers aus der Gruppe der Alkalimetallsulfate, -carbonate, -silikate, -citrate und Aluminiumsilikate und Citronensäure sowie natürliche Polysaccharide und deren Derivate sowie 0,1 bis 5 Gew.-% eines oder mehrerer Granulierhilfsmittel, jeweils bezogen auf das Gewicht des Granulats.

Bevorzugte kationtensidhaltige Granulate enthalten als feste Trägerkomponente b) Natriumsulfat. Als Granulierhilfsmittel c) werden einer oder mehrere Stoff, ausgewählt aus der Gruppe der Cellulosederivate, Wassergläser oder Citronensäure eingesetzt.

### Beispiele

Verschiedene Trägerstoffe (siehe Tabelle) wurde in einem Lödige-Mischer vorgelegt und bei niedrigem Energieeintrag (ohne Zerhacker) unter Zugabe des Kationtensids gemischt. Anschließend wurden 3 Gew.-% wäßrige Lösungen von Carboxymethylcellulose (1%ig) bzw. Wasserglas (30%ig) bzw. Citronensäure (25%ig), bezogen auf das Gewicht des Granulats, zugegeben und die Mischung bei hohem Energieeintrag granuliert. Im Anschluß an die Granulation erfolgte eine Trocknung der Produkte in der Wirbelschicht bzw. eine Abpuderung/Verrundung. Als Vergleich wurde versucht, ein Kationtensid-Compound durch Imprägnierung der betreffenden Trägerstoffe mit Kationtensid in einem Mischer herzustellen. Die Zusammensetzungen der Mittel nach der Trocknung sind in Tabelle 1 wiedergegeben, die physikalischen Eigenschaften finden sich in Tabelle 2.

**Tabelle 1:**

| Zusammensetzung [Gew.-%]: | | | | | | |
|---|---|---|---|---|---|---|
| | **E1** | **E2** | **E3** | **E4** | **E5** | **V1** |
| Stepantex® VA 90 | 23,40 | 18,47 | 17,01 | 27,50 | 22,54 | 27,70 |
| Natriumsulfat | - | - | 82,99 | 70,60 | 75,46 | 71,30 |
| Natriumcitrat | - | 81,53 | - | - | - | - |
| Citronensäure | 76,60 | - | - | - | - | - |
| Zeolith P * | - | - | - | 1,90 | 2,00 | 1,00 |
| Stepantex® VA 90: Methyl-N-(2-hydroxyethyl-)-N,N-di(talgacyloxyethyl)ammoniummethosulfat, 95%ig in Isopropanol, Firma Stepan CMC: Carboxymethylcellulose | | | | | | |

| | | | | | | |
|---|---|---|---|---|---|---|
| *: aus Abpuderung/Verrundung | | | | | | |

**Tabelle 2:**

| physikalische Eigenschaften | | | | | | |
|---|---|---|---|---|---|---|
| | **E1** | **E2** | **E3** | **E4** | **E5** | **V1** |
| Schüttgewicht [g/l] | 920 | 600 | 1000 | 875 | 1065 | 910 |
| Siebzahlen: [%] | | | | | | ** |
| > 1,6 mm | 6 | 25 | 42 | 22 | 10 | |
| > 0,8 mm | 9 | 33 | 47 | 45 | 42 | |
| > 0,4 mm | 18 | 41 | 10 | 23 | 40 | |
| > 0,2 mm | 28 | 1 | 1 | 9 | 7 | |
| > 0,1 mm | 28 | - | - | 1 | 1 | |
| < 0,1 mm | 11 | - | - | - | - | |

| | | | | | | |
|---|---|---|---|---|---|---|
| **: Das Vergleichsmittel ließ sich in der Wirbelschicht nicht trocknen, verklumpte und lieferte dementsprechend kein Kornspektrum. | | | | | | |

Weitere erfindungsgemäße Mittel, deren Zusammensetzung in der Tabelle 3 angegeben ist, wurden nach der oben beschriebenen Verfahrensweise hergestellt; ihre physikalischen Eigenschaften finden sich in Tabelle 4.

**Tabelle 3:**

| Zusammensetzung [Gew.-%]: | | | | | | |
|---|---|---|---|---|---|---|
| | **E6** | **E7** | **E8** | **E9** | **E10** | **E11** |
| Stepantex® VA 90 | 25,45 | - - - - | | | | - |
| Stepantex® VL 90 | - | - | 28,27 | 27,89 | - | - |
| Stepantex® DC 90 | - | - | - | - | 28,27 | 14,14 |
| Dehyquart® AU 48 | - | 25,45 | - | - | - | 14,14 |
| Stärke | 64,27 | 64,27 | - | - | - | - |
| Natriumsulfat | - | - | 70,60 | 70,42 | 70,60 | 70,60 |
| Citronensäure | 1,03 | 1,03 | 1,13 | 1,13 | 1,13 | 1,13 |
| Carboxymethylcellulose | - | - | - | 0,56 | - | - |
| Zeolith P * | - | - | - | - | - | - |
| Wasser | 9,25 | 9,25 | - | - | - | - |
| Stepantex® VA 90: Methyl-N-(2-hydroxyethyl-)-N,N-di(talgacyloxyethyl)ammoniummethosulfat, 95%ig in Isopropanol, Firma Stepan Stepantex® VL 90: Methyl-N-(2-hydroxyethyl-)-N,N-di(talgacyloxyethyl)ammoniummethosulfat, 95%ig in Isopropanol, Firma Stepan Stepantex® DC 90: Methyl-N-(2-hydroxyethyl-)-N,N-di(oleyloxyethyl)ammoniummethosulfat, 90%ig in Isopropanol, Firma Stepan Dehyquart® AU 48: Methyl-N-(2-hydroxyethyl-)-N,N-di(acyloxyethyl)ammoniummethosulfat, 90%ig in Isopropanol, Firma Pulcra | | | | | | |

| | | | | | | |
|---|---|---|---|---|---|---|
| *: aus Abpuderung/Verrundung | | | | | | |

**Tabelle 4:**

| physikalische Eigenschaften | | | | | | |
|---|---|---|---|---|---|---|
| | **E6** | **E7** | **E8** | **E9** | **E10** | **E11** |
| Schüttgewicht [g/l] | 650 | 720 | 610 | 585 | 780 | 730 |
| Siebzahlen: [%] | | | | | | |
| > 1,6 mm | 2 | 21 | 1 | 3 | 1 | 5 |
| > 0,8 mm | 28 | 45 | 13 | 21 | 33 | 11 |
| > 0,4 mm | 43 | 22 | 44 | 76 | 24 | 36 |
| > 0,2 mm | 27 | 12 | 41 | - | 41 | 48 |
| > 0,1 mm | - | 3 | 1 | - | 1 | - |
| < 0,1 mm | - | - | - | - | - | - |

## Patentansprüche

1. Festes Granulat, enthaltend jeweils bezogen auf das Gewicht des Granulats
a) 5 bis 40 Gew.-% eines oder mehrere quaternierte Triethanolaminester mit textitweichmachender Wirkung der Formel I: worin jede Gruppe R¹ unabhängig voneinander ausgewählt ist aus C₁₋₆-Alkyl-, Alkenyl- oder -Hydroxyalkylgruppen; jede Gruppe R² unabhängig voneinander ausgewählt ist aus C₈₋₂₈-Alkyl- oder -Alkenylgruppen; T = -O-CO- und n eine ganze Zahl von 0 bis 5 ist,
b) 50 bis 90 Gew.-% eines festen Trägers aus der Gruppe der Alkalimetallsulfate, -carbonate, -silikate, -citrate und -aluminiumsilikate und Citronensäure sowie natürliche Polysaccharide und deren Derivate
c) 0,1 bis 5 Gew.-% eines oder mehrerer Granulierhilfsmittel, ausgewählt aus der Gruppe der Carboxymethylcellulose. Wassergläser oder Citronensäure.

2. Granulat nach Anspruch 1, **dadurch gekennzeichnet, dass** die feste Trägerkomponente b) Natriumsulfat ist

3. Granulat nach einem der Ansprüche 1 bis 2, **dadurch gekennzeichnet, dass** die feste Trägerkomponente b) ausgewählt ist aus natürlichen Polysacchariden und ihren Derivaten, wobei Stärke bevorzugt ist.

## Claims

1. Solid granules containing - based on the weight of the granules -
a) 5 to 40% by weight of one or more fabric-softening quaternized triethanolamine esters corresponding to formula I: in which the groups R¹ independently of the other are each selected from C₁₋₆ alkyl, alkenyl or hydroxyalkyl groups; the groups R² independently of one another are each selected from C₈₋₂₈ alkyl or alkenyl groups; T = -O-CO- and n is an integer of 0 to 5,
b) 50 to 90% by weight of a solid carrier from the group of alkali metal sulfates, carbonates, silicates, citrates and aluminium silicates, citric acid and natural polysaccharides and derivatives thereof,
c) 0.1 to 5% by weight of one or more granulation aids selected from the group consisting of carboxymethyl cellulose, waterglasses or citric acid.

2. Granules as claimed in claim 1, **characterized in that** the solid carrier component b) is sodium sulfate.

3. Granules as claimed in any of claims 1 to 2, **characterized in that** the solid carrier component b) is selected from natural polysaccharides and derivatives thereof, starch being preferred.

## Revendications

1. Granulé solide, contenant par rapport au poids du granulé :
a) de 5 à 40 % en poids d'un ou plusieurs esters de triéthanolamine quaternisés ayant un effet assouplissant pour textiles, de formule I, dans laquelle les groupes R¹ sont choisis, chacun, indépendamment l'un de l'autre parmi les groupes alkyle, alcényle ou hydroxyalkyle en C₁-C₆ ; les groupes R², sont choisis, chacun, indépendamment l'un de l'autre, parmi les groupes alkyle ou alcényle en C8-C28; T = -O-CO-, et n est un nombre entier de 0 à 5,
b) 50 à 90 % en poids d'un support solide choisi dans le groupe des sulfates, carbonates, silicates, citrates et aluminosilicates de métal alcalin et l'acide citrique ainsi que des polysaccharides naturels et leurs dérivés,
c) 0,1 à 5 % d'un ou plusieurs auxiliaires de granulation, choisi(s) dans le groupe formé par la carboxyméthylcellulose, les silicates solubles ou l'acide citrique.

2. Granulé selon la revendication 1,
**caractérisé en ce que**
le composant support solide b) est du sulfate de sodium.

3. Granulé selon la revendications 1 ou 2,
**caractérisé en ce que**
le composant support solide b) est choisi parmi les polysaccharides naturels et leurs dérivés, parmi lesquels l'amidon est préféré.
